# EUROPÄISCHE PATENTSCHRIFT

(11) **EP 1 321 232 B1**
(45) Veröffentlichungstag und Bekanntmachung des Hinweises auf die Patenterteilung: **11.03.2009**
(21) Anmeldenummer: 02020380.8
(22) Anmeldetag: 12.09.2002
(51) Int. Cl.: B24D 7/06, B24D 7/10, B24B 55/02

(54) **Schleif- oder Fräsvorrichtung und Verfahren zum Betrieb einer Schleif- oder Fräsvorrichtung**
Grinding or milling device and method of use of said grinding or milling device
Dispositif de polissage ou de fraisage et méthode d'utilisation de ce dispositif de polissage ou de fraisage

(30) Priorität: 18.12.2001 DE 10162425
(43) Veröffentlichungstag der Anmeldung: 25.06.2003
(73) Patentinhaber: Novoceric Transportanlagen GmbH, 97638 Mellrichstadt (DE)
(72) Erfinder: Kohl, Robert, 97640 Stockheim (DE); Warabjow, Hans-Joachim, 97618 Hohenroth (DE)
(74) Vertreter: Böck, Bernhard

(56) Entgegenhaltungen:
- EP-A- 0 758 573
- DE-C- 707 628
- DE-U- 7 214 226
- US-A- 2 089 040
- US-A- 3 181 281
- US-A- 5 423 717
- US-A- 5 993 297

## Beschreibung

Die Erfindung betrifft eine Schleif- oder Fräsvorrichtung gemäß dem Oberbegriff des Anspruchs 1, zum Planieren von Steinen . Des weiteren betrifft die Erfindung ein Verfahren zum Betreiben der Schleif- oder Fräsvorrichtung gemäß dem Oberbegriff des Anspruchs 13. Eine solche Vorrichtung und zugehöriges Betreibungsverfahren sind aus dem Dokument DE 72114226 U bekannt.

Bei der Herstellung und Bearbeitung von Steinen und Kunststeinen, insbesondere von Ziegelsteinen oder Steinrohlingen oder ähnlichen keramischen Werkstücken, stellt sich unter anderem die Aufgabe, derartige Steine an parallelen Flächen zu schleifen bzw. zu fräsen, um sie auf das benötigte bzw. gewünschte Maß zu bringen.

In der EP 0 785 839 B1 ist ein Verfahren und eine zugehörige Vorrichtung zum seitlichen Planieren solcher Steine offenbart. Zur Bearbeitung des Steins kommt ein rotierendes Fräs- bzw. Schleifwerkzeug zum Einsatz, das eine rotierende Scheibe aufweist, deren Umfang mit Schneidelementen besetzt ist. Bei diesen Schneidelementen kann es sich um solche mit geometrisch bestimmter Schneide handeln (Fräswerkzeug) bzw. um eines mit geometrisch unbestimmter Schneide (Schleifwerkzeug).

Eine Vorrichtung zum beidseitigen Beschleifen eines Steins ist auch aus der DE 296 13 831 U1 bekannt. Auch bei dieser Lösung kommen die genannten rotierenden Schleifwerkzeuge zum Einsatz.

Aus der DE A 707 628 geht eine Vorrichtung zum Zuführen von Kühl-, Schier- und Spülflüssigkeit hervor, bei der die Flüssigkeit durch eine Hohlspindel geleitet wird. Die Flüssigkeit wird durch einen zusammen mit dem Werkzeug rotierenden Verteilerkörper, der mit radialen Bohrungen und am Umfang mit Austrittsöffnungen versehen ist, auf die Bearbeitungsflächen geführt. Hierzu weist der Verteilerkörper im Inneren Leitschaufeln auf, die die Flüssigkeit ansaugen.

In der DE 72 14 226 U ist eine Segmentscheibe zur zerspanenden Bearbeitung von Werkstücken aus Stein, Kunststein oder ähnlichem beschrieben, die Kühlmittelkanäle zur Kühlmittelführung von innen nach außen bzw. außen nach innen aufweist. Hierzu ist die Segmentscheibe auf einer als Kühlmittelzuleitung ausgeführten Hohlwelle gelagert, durch die das Kühlmittel in die Kühlmittelkanäle zwischen den Segmenten gelangen kann.

Beim Maßschleifen eines Steins mittels der genannten Bearbeitungsvorrichtung stellt der dabei entstehende Staub ein erhebliches Problem dar. Er verunreinigt die Bearbeitungsvorrichtung und kann über die Dichtungen bis in die Lager der Spindel vordringen und diese durch sein abrasives Verhalten zerstören. Generell erhöht der die gesamte Bearbeitungsvorrichtung verunreinigende Staub den Verschleiß der das Werkzeug antreibenden Teile. Damit nimmt die Standzeit der Bearbeitungsvorrichtung ab. Ferner hat es sich als problematisch herausgestellt, dass der Bearbeitungsvorgang eine erhebliche Hitzeentwicklung verursacht, so dass das Werkzeug und die Bearbeitung selber einer hohen thermischen Belastung ausgesetzt sind. All dies führt im Ergebnis zur Herabsetzung der maximalen Schleifgeschwindigkeit und zur Verringerung der Schliffqualität.

Der Erfindung liegt daher die **Aufgabe** zugrunde, eine Bearbeitungsvorrichtung der gattungsgemäßen Art derart weiterzubilden, dass die Belastung der Vorrichtung mit abrasiven Staubpartikeln vermindert wird. Damit soll die Standzeit der Vorrichtung erhöht werden. Ferner soll die Vorrichtung so weiterentwickelt werden, dass die Wärmeentwicklung im Betrieb reduziert wird. Weiterhin soll ein Verfahren zum Betreiben der Bearbeitungsvorrichtung vorgeschlagen werden, mit dem diese Zielsetzung unterstützt und erreicht werden kann.

Damit ist es Aufgabe der Erfindung, gegenüber den aus dem Stand der Technik bekannten Schleif- oder Fräsvorrichtungen höhere Arbeitsleistungen und größere Schnitttiefen unter Verzicht auf eine Flüssigkeitskühlung mit entsprechend aufwändigen Flüssigkeitszu- und abfuhreinrichtungen zu erreichen.

Die **Lösung** dieser Aufgabe durch die Erfindung ist vorrichtungsgemäß dadurch gekennzeichnet, dass die Bearbeitungsvorrichtung Mittel aufweist, mit denen ein Fluid, insbesondere Luft, zum Drehzentrum des Werkzeugs geleitet werden kann, und dass das Werkzeug weiterhin mindestens einen Fluidkanal aufweist, der das Drehzentrum des Werkzeugs mit dem mindestens einen Schneidelement fluidisch verbindet nach der Lehre des Anspruchs 1.

Demgemäss ist also vorgesehen, dass die Bearbeitungsvorrichtung so ausgeführt ist, dass es möglich wird, eine vom Zentrum des Bearbeitungswerkzeugs ausgehende Luftströmung bis zum Rand des Werkzeugs zu den Schneidelementen zu leiten und dadurch zum einen den anfallenden Staub nach außen abzutransportieren und zum anderen eine Kühlung der Werkzeugeingriffsflächen zu bewirken. Damit wird nicht nur die Bearbeitungsvorrichtung vor der Staubeinwirkung geschützt, es wird auch möglich, die Betriebstemperatur signifikant herabzusetzen, da der durch das Werkzeug geleitete Luftstrahl dieses kühlt.

Erfindungsgemäß ist vorgesehen, dass das Mittel zum Zuleiten von Fluid, also insbesondere von Luft, zum Drehzentrum des Werkzeugs als Hohlwelle ausgebildet ist, die als Spindel des Werkzeugs dient. Die Hohlwelle kann dabei koaxial in einem im Wesentlichen zylinderförmig ausgebildeten Antriebsmotor gelagert sein.

Weiterhin nimmt erfindungsgemäß die Breite des Fluidkanals mit steigendem radialen Abstand vom Drehzentrum ab; hierbei ist vorteilhaft an eine lineare Abnahme - zumindest über einen Abschnitt - gedacht.

Erfindungsgemäß sind zur passive Erzeugung der Luftströmung Elemente (Luftfördereinrichtungen) in der Bearbeitungsvorrichtung vorgesehen, die selber die Luftströmung ohne ein Gebläse oder Ähnliches erzeugen. Mit Vorteil ist hierzu vorgesehen, dass der Grundkörper und/oder der Abdeckkörper mindestens eine Leitfläche aufweist, entlang derer das Fluid, insbesondere Luft, vom Drehzentrum des Werkzeugs zu dem mindestens einen Schneidelement geleitet werden kann; dabei weist insbesondere der Abdeckkörper diese Leitfläche auf. Die Leitfläche kann zwischen dem Drehzentrum des Werkzeugs und dem Schneidelement gerade oder bogenförmig verlaufen, wobei insbesondere eine spiralförmige Ausbildung vorgesehen ist. Hiernach ist die Leitfläche also nach Art einer Turbinenschaufel ausgeformt, so dass bei Rotation des Werkzeugs eine Förderwirkung für die Luft entsteht.

Eine konstruktiv besonders einfache Ausgestaltung der erfindungsgemäßen Bearbeitungsvorrichtung wird erreicht, wenn das Werkzeug einen Grundkörper sowie einen Abdeckkörper aufweist, zwischen denen der mindestens eine Fluidkanal ausgebildet ist. Dabei können sowohl der Grundkörper als auch der Abdeckkörper im Wesentlichen rotationssymmetrisch ausgebildet sein.

Der Grundkörper kann an seiner dem Fluidkanal zugewandten Seite, zumindest über einen Abschnitt hinweg, kegelförmig ausgeformt sein. Entsprechend kann der Abdeckkörper an seiner dem Fluidkanal zugewandten Seite eben ausgeformt werden.

Die Bewerkstelligung der Luftströmung über das Drehzentrum des Werkzeugs und den Fluidkanal bis zu den Schneidelementen des Werkzeugs kann sowohl aktiv als auch passiv erfolgen. Hierunter ist zu verstehen, dass im einen Falle, also beim aktiven Erzeugen der Luftströmung, das Mittel, mit dem das Fluid zum Drehzentrum des Werkzeugs geleitet werden kann, mit einem Gebläse, einem Kompressor, einer Pumpe oder ähnlichem in Verbindung steht. Falls erforderlich kann an der Vorrichtung selbstverständlich auch eine aktive und passive Erzeugen der Luftströmung vorgesehen sein.

Das Verfahren zum Betreiben der Bearbeitungsvorrichtung, vorzugsweise zum Planieren von Steinen, setzt das mit mindestens einem Schneidelement versehene rotierende Werkzeug ein, das auf einer Spindel gelagert und drehangetrieben ist. Verfahrensgemäß ist vorgesehen, dass über ein Mittel Luft zum Drehzentrum des Werkzeugs und von dort über einen Fluidkanal zu dem mindestens einen Schneidelement geleitet wird, wobei der Luft, vorzugsweise vor deren Eintritt in die Mittel, Flüssigkeit zugegeben wird. Die Flüssigkeit ist bevorzugt Wasser. Dabei wird verfahrensgemäß die Flüssigkeit der Luft fein verteilt, insbesondere in Form von Tröpfchen, zugegeben.

Mit der verfahrensgemäßen Vorgehensweise wird erreicht, dass sowohl der Staubableiteffekt als auch der Kühleffekt erhöht werden kann. Die das Werkzeug durchströmende Luft wird also mit Wasser versehen, so dass sich ein feiner Nebel bildet, dessen Reinigungs- und Kühlwirkung wesentlich höher ist als diejenige von reiner Luft.

In der Zeichnung ist ein Ausführungsbeispiel der Erfindung dargestellt.
Es zeigen:
- **Fig. 1**: schematisch in dreidimensionaler Ansicht den Einsatz von Schleifwerkzeugen beim Planieren von Steinen,
- **Fig. 2**: den Schnitt durch die Bearbeitungsvorrichtung zum Planieren von Steinen,
- **Fig. 3a / 3b**: den Grundkörper des zum Einsatz kommenden Werkzeugs in der Vorderansicht bzw. in der geschnittenen Seitenansicht und
- **Fig. 4a / 4b**: den Abdeckkörper des Werkzeugs in der Vorderansicht bzw. in der geschnittenen Seitenansicht.

In **Fig. 1** ist ein Ziegelstein 15 dargestellt, der vor seiner Verwendung an den Endseiten plan geschliffen werden muss. Hierzu wird er in Richtung des Pfeils durch eine Bearbeitungsvorrichtung gefördert, die in der Figur nur sehr schematisch dargestellt ist. Gezeigt sind vier Schleifscheiben, von denen jeweils zwei in Förderrichtung hintereinander angeordnet sind, wobei diese beidseits der Planflächen des Ziegelsteins 15 positioniert sind. Beim Vorbeilaufen des Ziegelsteins 15 an den Werkzeugen 2 wird er auf das benötigte bzw. gewünschte Maß geschliffen.

In **Fig. 2** ist eine Bearbeitungsvorrichtung 1 dargestellt, die diesem Zweck dient. Gemäß der Konstellation nach **Fig. 1** werden also vier Bearbeitungsvorrichtungen 1 gemäß **Fig. 2** dort eingesetzt. Die Bearbeitungsvorrichtung 1 weist ein Werkzeug 2 auf, das als Schleifscheibe ausgebildet ist. Das Werkzeug 2 rotiert um ein Drehzentrum 3; mit Abstand von diesem Drehzentrum 3 sind eine Anzahl Schneidelemente 4 - hier in Form eines Schleifbesatzes - am Umfang des Werkzeugs 2 angeordnet. Das Werkzeug 2 ist über eine Spindel 5 drehbar gelagert, wobei die Spindel 5 von einem Antriebsmotor 8 angetrieben wird.

Wie **Fig. 2** entnommen werden kann, ist die Spindel dabei als Hohlwelle ausgeführt, so dass der innere Bereich der Hohlwelle als Mittel 6 zum Zuleiten von Luft fungiert. Im vorliegenden Falle wird die Luft mit einem Gebläse 14 in die Hohlwelle gefördert. An dem werkzeugseitigen Ende der Hohlwelle 6 wird die Luft in radialer Richtung umgelenkt und über den Fluidkanal 7 bis zu den Schneidelementen 4 gefördert.

Zur Ausbildung der Luftpassage von der Hohlwelle 6 über den Bereich des Drehzentrums 3 des Werkzeugs 2 und den Fluidkanal 7 bis zum Schneidelement 4 ist das Werkzeug wie folgt aufgebaut: Es weist einen Grundkörper 9 auf, der im Wesentlichen rotationssymmetrisch ausgebildet ist, wie es in **Fig. 3a** gesehen werden kann. An der von der Hohlwelle 6 abgewandten Seite 11 ist der Grundkörper 9 kegelförmig ausgebildet. Diese Seite 11 des Grundkörpers 9 wird von einem Abdeckkörper 10 abgedeckt, der in den **Fig. 4a** und **4b** zu sehen ist. Wie es am besten in **Fig. 2** gesehen werden kann, bildet sich damit zwischen der Seite 11 des Grundkörpers 9 und der Seite 12 des Abdeckkörpers 10 der Fluidkanal 7 aus, dessen Breite B mit zunehmendem Radius geringer wird. Der Abdeckkörper 10 weist im Bereich des Drehzentrums 3 einen strömungstechnisch günstig ausgebildeten Umlenkabschnitt 16 auf (s. **Fig. 4b**), der die in Achsrichtung durch die Hohlwelle 6 auf den Umlenkabschnitt 16 auftreffende Luft in die radiale Richtung umlenkt und in den Fluidkanal 7 fördert.

Wie bereits erwähnt - siehe hierzu **Fig. 2** **-,** kann die Luft durch ein Gebläse 14 in die Hohlwelle 6 gefördert werden. Es ist jedoch nicht unbedingt notwendig, dass eine insofern aktive Versorgung mit Luft erfolgt. In **Fig. 4** ist vielmehr zu sehen, dass Luftfördereinrichtungen in Form von Leitflächen 13 auf dem Abdeckkörper 10 angeordnet sein können, die zur Folge haben, dass bei Rotation des Werkzeugs (siehe Pfeil der Drehrichtung in **Fig. 4a**) Luft über die Hohlwelle 6 angesaugt und durch den Fluidkanal 7 in Richtung Schneidelement 4 gefördert wird. Wie in **Fig. 4a** zu erkennen ist, sind die Leitflächen 13 turbinenschaufelähnlich ausgeformt, wodurch der Fördereffekt bewerkstelligt wird.

Wie in **Fig. 3b** gesehen werden kann, ist im Ausführungsbeispiel vorgesehen, dass die Schneidelemente 4 als auswechselbare Einsätze an den Grundkörper 9 angeschraubt werden. Hierfür weist der Grundkörper 9 - siehe hierzu **Fig. 3a** **-** acht Bohrungen gleichmäßig über den Umfang verteilt auf, an die die Werkzeugträger mit den Schneidelementen 4 angeschraubt werden können.

In **Fig. 2** ist nicht dargestellt, dass in den Luftströmungsweg, z. B. zwischen Gebläse 14 und Antriebsmotor 8, eine Vorrichtung integriert sein kann, mit der Wasser in Tröpfchenform in den Luftstrahl eingebracht werden kann. Damit kann erreicht werden, dass sich die Wärmekapazität des Fluidstrahls erhöht, so dass die Fähigkeit zum Abtransport von Wärme am Ort des Schneidelements 4 verbessert wird. In gleicher Weise kann dadurch Staub gebunden und abgeführt werden.

## Patentansprüche

1. Schleif- oder Fräsvorrichtung (1) zum Planieren von Steinen, mit einem rotierenden Werkzeug (2), das ein Drehzentrum (3) aufweist sowie mindestens ein Schneidelement (4), das an einem vom Drehzentrum (3) entfernten Ort angeordnet ist, wobei das rotierende Werkzeug (2) mittels einer als Hohlwelle (6) ausgeführten Spindel (5) gelagert und drehangetrieben ist, die Luft zum Drehzentrum (3) des Werkzeugs (2) leiten kann, und des weiteren mindestens einen Fluidkanal (7) aufweist, der das Drehzentrum (3) des Werkzeugs (2) mit dem mindestens einen Schneidelement (4) fluidisch verbindet,
**dadurch gekennzeichnet,**
**dass** im Werkzeug (2) eine Fluidfördereinrichtung (13) angeordnet bzw. integriert ist, und dass die Breite (B) des Fluidkanals (7) mit steigendem Abstand vom Drehzentrum (3) abnimmt.

2. Vorrichtung nach Anspruch 1,
**dadurch gekennzeichnet,**
**dass** die Hohlwelle (6) koaxial in einem im Wesentlichen zylinderförmig aufgebildeten Antriebsmotor (8) gelagert ist.

3. Vorrichtung nach einem der Ansprüche 1 oder 2,
**dadurch gekennzeichnet,**
**dass** das Werkzeug (2) einen Grundkörper (9) sowie einen Abdeckkörper (10) aufweist, zwischen denen der mindestens eine Fluidkanal (7) ausgebildet ist.

4. Vorrichtung nach Anspruch 3,
**dadurch gekennzeichnet,**
**dass** sowohl der Grundkörper (9) als auch der Abdeckkörper (10) im Wesentlichen rotationssymmetrisch ausgebildet sind.

5. Vorrichtung nach einem der vorangegangenen Ansprüche,
**dadurch gekennzeichnet,**
**dass** die Breite (B) des Fluidkanals (7) zumindest über einen Abschnitt hinweg linear abnimmt.

6. Vorrichtung nach einem der Ansprüche 3 bis 5,
**dadurch gekennzeichnet,**
**dass** der Grundkörper (9) an seiner dem Fluidkanal (7) zugewandten Seite (11) zumindest über einen Abschnitt hinweg kegelförmig ausgeformt ist.

7. Vorrichtung nach einem der Ansprüche 3 bis 6,
**dadurch gekennzeichnet,**
**dass** der Abdeckkörper (10) an seiner dem Fluidkanal (7) zugewandten Seite (12) eben ausgeformt ist.

8. Vorrichtung nach einem der Ansprüche 3 bis 7,
**dadurch gekennzeichnet,**
**dass** der Grundkörper (9) und/oder der Abdeckkörper (10) mindestens eine Leitfläche (13) aufweist, entlang derer Fluid, insbesondere Luft, vom Drehzentrum (3) des Werkzeugs (2) zu dem mindestens einen Schneidelement (4) geleitet und/oder gefördert werden kann.

9. Vorrichtung nach Anspruch 8,
**dadurch gekennzeichnet,**
**dass** der Abdeckkörper (10) die mindestens eine Leitfläche (13) aufweist.

10. Vorrichtung nach Anspruch 8 oder 9,
**dadurch gekennzeichnet,**
**dass** die mindestens eine Leitfläche (13) zwischen Drehzentrum (3) und Schneidelement (4) bogenförmig verläuft.

11. Vorrichtung nach Anspruch 10,
**dadurch gekennzeichnet,**
**dass** die mindestens eine Leitfläche (13) spiralförmig verläuft.

12. Vorrichtung nach einem der Ansprüche 1 bis 11,
**dadurch gekennzeichnet,**
**dass** das Mittel (6), mit dem ein Fluid zum Drehzentrum (3) des Werkzeugs (2) geleitet werden kann, mit einem Gebläse (14) in Verbindung steht.

13. Verfahren zum Betreiben der Schleif-oder Fräsvorrichtung (1) nach einem der Ansprüche 1 bis 12 zum Planieren von Steinen, bei dem ein mit mindestens einem Schneidelement (4) versehenes rotierendes Werkzeug (2) auf einer Spindel (5) gelagert und drehangetrieben wird,
**dadurch gekennzeichnet,**
**dass** über ein Mittel (6) Luft zum Drehzentrum (3) des Werkzeugs (2) und von dort über einen Fluidkanal (7) zu dem mindestens einen Schneidelement (4) geleitet wird, wobei der Luft, vorzugsweise vor deren Eintritt in die Mittel (6), eine Flüssigkeit fein verteilt, insbesondere in Form von Tröpfchen, zugegeben wird.

## Claims

1. A grinding or milling device (1) for planishing rocks, comprising a rotating tool (2), which has a centre of rotation (3), as well as at least one cutting element (4), which is disposed at a location remote from the centre of rotation (3), wherein the rotating tool (2) is mounted and rotatingly driven by means of a spindle (5) designed as a hollow shaft (6), which can guide air to the centre of rotation (3) of the tool (2), and which furthermore has at least one fluid channel (7), which fluidically connects the centre of rotation (3) of the tool (2) with the at least one cutting element (4),
**characterised in that**
a fluid feed device (13) is disposed or integrated in the tool (2), and that the width (B) of the fluid channel (7) decreases with increasing distance from the centre of rotation (3).

2. The device according to claim 1,
**characterised in that**
the hollow shaft (6) is mounted coaxially in a substantially cylindrically configured drive motor (8).

3. The device according to one of claims 1 or 2,
**characterised in that**
the tool (2) comprises a base body (9) and a covering body (10), between which the at least one fluid channel (7) is formed.

4. The device according to claim 3,
**characterised in that**
both the base body (9) and also the covering body (10) are configured to be substantially rotationally symmetrical.

5. The device according to any one of the preceding claims,
**characterised in that**
the width (B) of the fluid channel (7) decreases linearly at least over one section.

6. The device according to any one of claims 3 to 5,
**characterised in that**
the base body (9) is formed conically at least over one section on its side (11) facing the fluid channel (7).

7. The device according to any one of claims 3 to 6,
**characterised in that**
the covering body (10) is formed flat on its side (12) facing the fluid channel (7).

8. The device according to any one of claims 3 to 7,
**characterised in that**
the base body (9) and/or the covering body (10) has at least one guide surface (13), along which fluid, in particular air, can be guided and/or conveyed from the centre of rotation (3) of the tool (2) to the at least one cutting element (4).

9. The device according to claim 8,
**characterised in that**
the covering body (10) has the at least one guide surface (13).

10. The device according to claim 8 or 9,
**characterised in that**
the at least one guide surface (13) runs in an arc shape between centre of rotation (3) and cutting element (4).

11. The device according to claim 10,
**characterised in that**
the at least one guide surface (13) runs in a spiral shape.

12. The device according to any one of claims 1 to 11,
**characterised in that**
the means (6) whereby a fluid can be guided to the centre of rotation (3) of the tool (2) is connected to a fan (14).

13. A method for operating the grinding or milling device (1) according to any one of claims 1 to 12 for planishing rocks, in which a rotating tool (2) provided with at least one cutting element (4) is mounted and rotatingly driven on a spindle (5),
**characterised in that**
air is guided to the centre of rotation (3) of the tool (2) via a means (6) and from there via a fluid channel (7) to the at least one cutting element (4), wherein a fluid, which is finely dispersed, particularly in the form of droplets, is added to the air, preferably before its entry into the means (6).

## Revendications

1. Dispositif de meulage ou de fraisage (1) pour araser des pierres, comportant un outil rotatif (2), qui présente un centre de rotation (3) ainsi qu' au moins un élément de coupage (4), qui est disposé à un emplacement éloigné du centre de rotation (3), l'outil rotatif (2) étant positionné et entraîné en rotation au moyen d'une broche (5) configurée comme un arbre creux (6), qui peut guider de l'air vers le centre de rotation (3) de l'outil (2), et présentant en outre au moins un canal de fluide (7), qui relie en conduction de fluide le centre de rotation (3) de l'outil (2) à ledit au moins un élément de coupage (4),
**caractérisé en ce qu'**
un dispositif de transport de fluide (13) est disposé, respectivement intégré dans l'outil (2) et **en ce que** la largeur (B) du canal de fluide (7) diminue à mesure que la distance par rapport au centre de rotation (3) augmente.

2. Dispositif selon la revendication 1,
**caractérisé en ce que**
l'arbre creux (6) est positionné coaxialement dans un moteur d'entraînement (8) configuré essentiellement en forme de cylindre.

3. Dispositif selon une des revendications 1 ou 2,
**caractérisé en ce que**
l'outil (2) présente un corps de base (9) ainsi qu'un corps de recouvrement (10), entre lesquels ledit au moins un canal de fluide (7) est réalisé.

4. Dispositif selon la revendication 3,
**caractérisé en ce que**
tant le corps de base (9) que le corps de recouvrement (10) sont configurés de manière essentiellement symétrique en rotation.

5. Dispositif selon une des revendications précédentes,
**caractérisé en ce que**
la largeur (B) du canal de fluide (7) diminue linéairement au moins sur une portion.

6. Dispositif selon une des revendications 3 à 5,
**caractérisé en ce que**
le corps de base (9) sur son côté (11) tourné vers le canal de fluide (7) est façonné en forme de cône au moins sur une portion.

7. Dispositif selon une des revendications 3 à 6,
**caractérisé en ce que**
le corps de recouvrement (10) est façonné de manière plane sur son côté (12) tourné vers le canal de fluide (7).

8. Dispositif selon une des revendications 3 à 7,
**caractérisé en ce que**
le corps de base (9) et/ou le corps de recouvrement (10) présente au moins une surface conductrice (13), le long de laquelle un fluide, notamment de l'air, peut être guidé et/ou transporté du centre de rotation (3) de l'outil (2) vers ledit au moins un élément de coupage (4).

9. Dispositif selon la revendication 8,
**caractérisé en ce que**
le corps de recouvrement (10) présente ladite au moins une surface conductrice (13).

10. Dispositif selon la revendication 8 ou 9,
**caractérisé en ce que**
ladite au moins une surface conductrice (13) s'étend en forme d'arc entre le centre de rotation (3) et l'élément de coupage (4).

11. Dispositif selon la revendication 10,
**caractérisé en ce que**
ladite au moins une surface conductrice (13) s'étend en forme de spirale.

12. Dispositif selon une des revendications 1 à 11,
**caractérisé en ce que**
le moyen (6), avec lequel un fluide peut être guidé vers le centre de rotation (3) de l'outil (2), est en liaison avec un ventilateur (14).

13. Procédé de fonctionnement du dispositif de meulage ou de fraisage (1) selon une des revendications 1 à 12 pour araser des pierres, dans lequel un outil (2) rotatif pourvu d'au moins un élément de coupage (4) est positionné et entraîné en rotation sur une broche (5),
**caractérisé en ce que**
par l'intermédiaire d'un moyen (6), de l'air est guidé vers le centre de rotation (3) de l'outil (2) et de là via un canal de fluide (7) vers ledit au moins un élément de coupage (4), un liquide finement distribué, notamment sous forme de gouttelettes, étant ajouté à l'air, de préférence avant l'entrée de celui-ci dans le moyen (6).
